# EUROPÄISCHE PATENTSCHRIFT

(11) **EP 1 045 966 B1**
(45) Veröffentlichungstag und Bekanntmachung des Hinweises auf die Patenterteilung: **14.08.2002**
(21) Anmeldenummer: 99936349.2
(22) Anmeldetag: 28.05.1999
(51) Int. Cl.: F02D 31/00, F02D 41/08, F02D 41/12, F02D 41/16

(54) **VERFAHREN UND VORRICHTUNG ZUM BETREIBEN UND ZUR ÜBERWACHUNG EINER BRENNKRAFTMASCHINE**
METHOD AND DEVICE FOR OPERATING AND MONITORING AN INTERNAL COMBUSTION ENGINE
PROCEDE ET DISPOSITIF POUR FAIRE FONCTIONNER ET SURVEILLER UN MOTEUR A COMBUSTION INTERNE

(30) Priorität: 09.09.1998 DE 19841151
(43) Veröffentlichungstag der Anmeldung: 25.10.2000
(73) Patentinhaber: ROBERT BOSCH GMBH, 70442 Stuttgart (DE)
(72) Erfinder: LANGER, Winfried, D-71706 Markgroeningen (DE); BEDERNA, Frank, D-70825 Korntal-Münchingen (DE); STREIB, Martin, D-71665 Vaihingen (DE)
(86) Internationale Anmeldenummer: DE9901579
(87) Internationale Veröffentlichungsnummer: WO0014394

(56) Entgegenhaltungen:
- DE-A- 4 223 520
- DE-A- 19 536 038
- FR-A- 2 657 398
- FR-A- 2 722 248
- US-A- 4 671 238

## Beschreibung

### Stand der Technik

Die Erfindung betrifft ein Verfahren und eine Vorrichtung zum Betreiben und zur Überwachung einer Brennkraftmaschine.

Aus der FR-A 2 722 248 ist eine Vorgehensweise zum Betreiben einer Brennkraftmaschine bekannt, die in wenigstens einem Betriebszustand mit einem mageren Luft-/Kraftstoffverhältnis betrieben wird und wobei wenigstens eine die Fahrpedalbetätigungsgrad repräsentierende Größe und eine die Motordrehzahl repräsentierende Größe erfasst wird, daraus ein optimaler Wert für das Luft-/Kraftstoffverhältnis ermittelt wird und mit der Abweichung dieses optimalen Wertes vom gemessenen Wert des Luft-/Kraftstoffverhältnisses eine Korrektur der Einstellung der Drosselklappe der Brennkraftmaschine im Sinne einer Regelung des gemessenen Wertes an den optimalen Wert stattfindet. Hinweise zur Überwachung des Betriebs werden nicht gegeben.

Aus der DE-A 195 36 038 (US-Patent 5 692 472) wird die Überwachung der Steuerung einer herkömmlichen Brennkraftmaschine auf Drehmomentenbasis dargestellt. Dort wird wenigstens auf der Basis der Fahrpedalstellung ein maximal zulässiges Drehmoment oder eine maximal zulässige Leistung ermittelt. Ferner wird das aktuelle Drehmoment bzw. die aktuelle Leistung der Brennkraftmaschine abhängig von Motordrehzahl, Zündwinkeleinstellung und Last (Luftmasse, etc.) berechnet. Zur Überwachung wird der maximal zulässige Wert mit dem berechneten aktuellen Wert verglichen. Fehlerreaktionsmaßnahmen werden eingeleitet, wenn der aktuelle Wert den maximal zulässigen überschreitet. Die Fehlerreaktionsmaßnahmen bestehen in einer Leistungsbeschränkung, zum Beispiel in einer Abschaltung der Kraftstoffzufuhr zur Brennkraftmaschine, bis der aktuelle Wert den maximal zulässigen wieder unterschreitet.

Diese Überwachungsstrategie bietet eine zuverlässige und zufriedenstellende Überwachung der Steuerung der Brennkraftmaschine im gesamten Betriebsbereich. Die basiert allerdings auf der gemessenen der Brennkraftmaschine zugeführten Luftmasse. Bei Brennkraftmaschinen, die zumindest in einem Betriebszustand mit magerem Luft-/Kraftstoff-Gemisch betrieben werden, entspricht das aus der gemessenen Luftmasse ermittelte Drehmoment bzw. die ermittelte Leistung nicht den tatsächlichen Werten, so daß die beschriebene Überwachung nur bedingt einsatzfähig ist.

Dies gilt vor allem für Brennkraftmaschinen mit Direkteinspritzung, da dort im Schichtbetrieb die erfaßte Luftmasse und der eingestellte Zündwinkel zur Berechnung des aktuellen Drehmoments nicht ausreichend ist. Die nicht meßbare, eingespritzte Kraftstoffmasse besitzt hier wie bei allen mager betriebenen Motoren einen starken Einfluß auf das Drehmoment, der durch die Vorgehensweise im Stand der Technik nicht berücksichtigt werden kann. Insbesondere die Kraftstoffmasse kann aber durch Fehlereinflüsse wie ein zu hoher Raildruck oder ein zu langsam schließendes Einspritzventil zu hoch sein, so daß ein zu hohes Drehmoment auftreten kann und somit ungewollte Betriebszustände der Brennkraftmaschine sich ergeben können.

Es ist Aufgabe der Erfindung, Maßnahmen zur Überwachung der Steuerung einer Brennkraftmaschine anzugeben, die zumindest in einigen Betriebszuständen mit einem mageren Luft-/Kraftstoffgemisch betrieben wird.

Dies wird durch die Merkmale der unabhängigen Patentansprüche erreicht.

Eine Vorgehensweise zur Steuerung für eine direkteingespritzte Benzinbrennkraftmaschine ist aus der DE-A 196 31 986 bekannt. Diese Brennkraftmaschine wird im wesentlichen in zwei unterschiedlichen Betriebsarten, dem Schichtbetrieb und einem Homogenbetrieb, gesteuert. Im Homogenbetrieb wird Kraftstoff während der Ansaugphase eingespritzt und die Brennkraftmaschine gedrosselt, im Schichtbetrieb wird in die Verdichtungsphase eingespritzt und die Brennkraftmaschine ungedrosselt betrieben.

Im Homogenbetrieb wird zumindest aus der Stellung eines Fahrpedals ein Sollmomentenwert bestimmt, der in eine einzuspritzende Kraftstoffmasse umgesetzt wird. Ferner wird ausgehend von dieser Kraftstoffmasse ein Solldrosselklappenwinkel zur Einstellung der Luftzufuhr zur Brennkraftmaschine bestimmt im Sinne einer Einstellung eines vorgegebenen Sollwertes für die Abgaszusammensetzung. Letzteres gilt nicht für den Schichtbetrieb, in dem die Brennkraftmaschine ungedrosselt, d.h. mit geöffneter Drosselklappe, betrieben wird. Der Homogenbetrieb findet zumindest im Bereich höherer Lasten statt, während der Schichtbetrieb im Bereich niederer Lasten bzw. im Teillastbereich Anwendung findet. Maßnahmen zur Funktionsüberwachung des Steuersystems werden in der genannten Veröffentlichung nicht beschrieben.

### Vorteile der Erfindung

Die erfindungsgemäße Lösung erlaubt eine wirkungsvolle und zufriedenstellende Überwachung der Steuerung einer Brennkraftmaschine, die zumindest in einigen Betriebszuständen mit einem mageren Luft-/Kraftstoffgemisch betrieben wird.

Besondere Vorteile zeigen sich bei der Überwachung der Funktion der Steuerung von Brennkraftmaschinen mit Benzindirekteinspritzung.

Von besonderem Vorteil ist, daß beim Betrieb der Brennkraftmaschine mit magerem Gemisch abhängig von der Fahrpedalstellung eine maximal zulässige Drehzahl abgeleitet wird, oberhalb derer die Luftzufuhr zur Brennkraftmaschine begrenzt wird. Dies erfolgt vorzugsweise durch Schließen der Drosselklappe.

Von besonderem Vorteil ist, daß lediglich bei losgelassenem Fahrpedal, d.h. bei Pedalstellung Leerlauf, eine Maximaldrehzahl vorgegeben wird, oberhalb derer die Luftzufuhr begrenzt wird. Dadurch wird zumindest ein besonders kritischer Betriebszustand durch eine genaue und sichere Fehlererkennung abgedeckt, so daß es in diesem Betriebszustand zu keiner ungewollten Betriebssituationen kommt.

Dadurch wird sichergestellt, daß bei abgeschaltetem Kraftstoff z.B. durch ein undichtes Einspritzventil weiterhin zu einem zündfähigen Gemisch kommt, das Drehmoment bzw. die Leistung nicht unzulässig hoch wird. In vorteilhafter Weise wird die Frischluftzufuhr so eingestellt, daß wenn eine Einspritzung erfolgen würde, sich bei stöchiometrischer Gemischzusammensetzung ein Drehmoment ergeben würde, welches zu keine unzulässigen Fahrzeugreaktion führt.

Von besonderem Vorteil ist ergänzend oder alternativ zur obigen Lösung das Umschalten auf stöchiometrischen oder fetten Betrieb, wobei dann auf das aus dem Stand der Technik bekannte Überwachungsverfahren zurückgegriffen wird. In vorteilhafter Weise wird dies durchgeführt, wenn das Fahrpedal losgelassen ist. Auch hier es vorteilhaft, wenn die zugeführte Frischluftmenge durch Steuerung der Drosselklappe abhängig von Fahrervorgabe und Drehzahl so eingestellt wird, daß sich ein Leerlaufmoment ergibt. Überschreitet dann das aktuell berechnete Moment oder die aktuell berechnete Leistung, so wird dieser Fehler erkannt und Gegenmaßnahmen eingeleitet.

In besonders vorteilhafter Weise wird bei losgelassenem Pedal die Maximaldrehzahl zur Überwachung herangezogen und die Frischluftmenge begrenzt, wobei entweder gleichzeitig SCKraftstoffzufuhr abgeschaltet wird oder in besonderen Betriebszuständen, in denen z.B. ein Abschalten oberhalb der Drehzahl beispielsweise aufgrund eines heißen Katalysators oder aus Komfortgründen z.B. im ersten Gang nicht stattfinden kann, der stöchiometrische Betrieb eingeleitet wird. In beiden Fällen wird auf das bekannte Überwachungsverfahren basierend auf der ermittelten Luftzufuhr zurückgegriffen.

### Zeichnung

Die Erfindung wird nachstehend anhand der in der Zeichnung dargestellten Ausführungsformen näher erläutert. Dabei zeigt Figur 1 eine Steuereinrichtung zur Steuerung einer Brennkraftmaschine, während in Figur 2 ein Ausführungsbeispiel der erfindungsgemäßen Lösung als Flußdiagramm am bevorzugten Ausführungsbeispiel einer Brennkraftmaschine mit Benzindirekteinspritzung skizziert ist. Die Wirkungsweise dieser Lösung ist in Figur 3 anhand von Zeitdiagrammen verdeutlicht.

### Beschreibung von Ausführungsbeispielen

In Figur 1 ist eine Steuereinheit 10 dargestellt, welche als Elemente zumindest eine Eingangsschaltung 12, wenigstens einen Mikrocomputer 14, eine Ausgangsschaltung 16 und ein diese verbindendes Kommunikationssystem 18 umfaßt. Der Eingangsschaltung 12 werden Eingangsleitungen zugeführt, über die von entsprechenden Meßeinrichtungen Signale zugeführt werden, die Betriebsgrößen repräsentieren oder aus denen Betriebsgrößen ableitbar sind. In Bezug auf die nachfolgend beschriebene erfindungsgemäße Lösung sind in Figur 1 eine Eingangsleitung 20 dargestellt, welche die Steuereinheit mit einer Meßeinrichtung 22 verbindet, die ein den Betätigungsgrad β des Fahrpedals repräsentierende Größe ermittelt. Ferner ist eine Eingangsleitung 24 vorgesehen, die von einer Meßeinrichtung 26 stammt und über die ein die Motordrehzahl NMOT repräsentierende Größe zugeführt wird. Ferner verbindet eine Eingangsleitung 28 die Steuereinheit 10 mit einer Meßeinrichtung 30, welche ein die zugeführte Luftmasse HFM repräsentierendes Signal abgibt. Eine Eingangsleitung 32 führt von einer Meßeinrichtung 34 eine Größe zu, die der aktuellen Übersetzung IGES im Antriebsstrang entspricht. Ferner sind Eingangsleitungen 36 bis 40 vorgesehen, die Betriebsgrößen repräsentierende Signale von Meßeinrichtungen 42 bis 46 herbeiführen. Beispiele für derartige Betriebsgrößen, die bei der Steuerung der Brennkraftmaschine Verwendung finden, sind Temperaturgrößen, die Stellung des Drosselklappenwinkels, etc. Zur Steuerung der Brennkraftmaschine gehen in dem in Figur 1 dargestellten Ausführungsbeispiel von der Ausgangsschaltung 16 Ausgangsleitungen 48 bis 52 zur Steuerung der Einspritzventile 54 sowie eine Ausgangsleitung 56 zur Steuerung der elektromotorisch verstellbaren Drosselklappe 58 aus. Daneben sind zumindest nicht dargestellte Leitungen zur Steuerung der Zündung vorgesehen.

Auf der Basis des Betätigungsgrads β des Fahrpedals wird die Kraftstoff- und Luftzufuhr nach Maßgabe eines vorbestimmten Luft-/Kraftstoffverhältnisses gesteuert. Letzteres kann mager sein oder während des Betriebs je nach Betriebssituation sich zwischen einer fetten, einer nahezu stöchiometrischen oder einer mageren Einstellung verändern.

Bei der Steuerung von Motoren mit Benzindirekteinspritzung gemäß dem eingangs genannten Stand der Technik wird auf der Basis des Betätigungsgrads β ein Momentensollwert gebildet, welcher in einen Wert für die einzuspritzende Kraftstoffmasse umgesetzt wird. Die Umrechnung erfolgt beispielsweise unter Berücksichtigung der Motordrehzahl und des jeweilig aktuellen Betriebsart. Die Umschaltung zwischen Homogen- und Schichtbetrieb erfolgt beispielsweise abhängig vom Lastzustand der Brennkraftmaschine. So wird die Brennkraftmaschine z.B. bei höherer Last im Homogenbetrieb, bei niedriger Last, auch im Leerlauf und bei Teillast im Schichtbetrieb betrieben. Im Homogenbetrieb wird abhängig von der berechneten Kraftstoffmasse unter Berücksichtigung des aktuellen Betriebszustandes der Brennkraftmaschine ein Solldrosselklappenwinkel berechnet, in dessen Abhängigkeit die elektromotorisch verstellbare Drosselklappe und damit die Luftzufuhr zur Brennkraftmaschine eingestellt wird. Dabei wird ein vorgegebener Sollwerte für das Luft-Kraftstoffverhältnis berücksichtigt. Im Schichtbetrieb arbeitet die Brennkraftmaschine ungedrosselt, d.h. mit magerer Gemischzusammensetzung. Eine Einstellung der Drosselklappe findet nicht statt. Umschaltstrategien zwischen den beiden Betriebszuständen sind z.B. aus dem eingangs genannten Stand der Technik bekannt.

Die in Figur 1 beschriebene Steuereinheit dient je nach Ausführungsbeispiel für die Steuerung eines Saugrohreinspritzermotors, der mager betrieben wird, oder zur Steuerung eines Motors mit Benzindirekteinspritzung.

Im Magerbetrieb ist die zufriedenstellende Funktionsfähigkeit der eingangs genannten Vergleich zur Überwachung der Funktion der Steuerung des Brennkraftmaschine nicht gewährleistet. Um dennoch auch diesen Steuerungskonzepten eine zufriedenstellende Überwachung der Steuerungsfunktion bereitzustellen, ist vorgesehen, wenigstens in einem bestimmten Betriebszustand nur einen Betrieb mit stöchiometrischem bzw. nahezu stöchiometrischem oder mit fettem Luft-/Kraftstoffverhältnis oder mit begrenzter Frischluftzufuhr zuzulassen. Dadurch kann die eingangs genannte Momenten- bzw. Leistungsüberwachung in diesem Betriebszustand zufriedenstellend durchgeführt werden.

Der wenigstens eine Betriebszustand ist ein Betriebszustand, in dem das Fahrpedal nahezu losgelassen ist, insbesondere seine Stellung einen vorgegebenen Schwellenwert unterschreitet und die Motordrehzahl einen Grenzwert überschreitet. Dann wird nur wenigstens eine der oben dargestellten Betriebsarten zugelassen. Werden Abweichungen z.B. aufgrund der Momentenüberwachung erkannt, werden Fehlermaßnahmen eingeleitet. Ist die Drehzahl unterhalb des Grenzwertes und/oder die Fahrpedalstellung oberhalb des Schwellenwerts ist der Betrieb mit magerem Luft-/Kraftstoffverhältnis zugelassen. Eine Überwachung durch Momentenvergleich findet nicht statt.

Ist im bestimmten Betriebszustand die Motordrehzahl oberhalb eines Schwellenwerts (z.B. 1500 Umdr./min), so wird die Kraftstoffzufuhr abgeschaltet (Schubabschaltung). Gleichzeitig beim Betrieb mit begrenzter Frischluftzufuhr wird die Drosselklappe und damit die Frischluftzufuhr so eingestellt, daß sich ein Motormoment im Bereich des Leerlaufmoments ergeben würde, wenn anstelle der Schubabschaltung z.B. infolge eines Fehlerzustandes eine zur Frischluftmenge bzw. -masse stöchiometrische Kraftstoffmenge bzw. -masse eingespritzt würde. Beispielsweise wird die Drosselklappenstellung über eine entsprechende drehzahlabhängige Kennlinie eingestellt.

Dies gilt auch, wenn die Brennkraftmaschine mit einem stöchiometrischem bzw. nahezu stöchiometrischem oder mit einem fettem Luft-/Kraftstoffverhältnis betrieben wird. Dies ist vor allem dann der Fall, wenn die Schubabschaltung z.B. aus Abgasgründen nicht erlaubt ist, also Kraftstoff eingespritzt wird. Auch hier wird die Frischluftmenge bzw. -masse und damit die Kraftstoffmenge bzw. -masse derart begrenzt, daß sich ein im Bereich des Leerlaufmoments liegender Momentenwert ergibt. Ist die Drehzahl unterhalb des Schwellenwerts, übernimmt der Leerlaufregler die Momentensteuerung.

Während des Betriebs mit stöchiometrischem bzw. nahezu stöchiometrischem oder mit fettem Luft-/Kraftstoffverhältnis oder mit begrenzter Frischluftzufuhr findet der bekannte Momenten- bzw. Leistungsvergleich auf der Basis eines aus einem gemessenen, die Frischluftmenge bzw. -masse repräsentierenden Signals berechneten Vergleichswert statt. Überschreitet der Vergleichwert den maximal zulässigen, wird die Stromzufuhr für die elektrisch gesteuerte Drosselklappe abgeschaltet und/oder die Kraftstoffzufuhr unterbrochen.

Wird die Brennkraftmaschine mit Benzindirekteinspritzung betrieben, wird im Schichtbetrieb zur Fehlererkennung in einem ersten Ausführungsbeispiel überprüft, ob das Fahrpedal sich in Leerlaufstellung befindet, d.h. vollständig losgelassen ist. In diesem Betriebszustand wird eine Maximalmotordrehzahl, beispielsweise 1500 Umdr./min vorgegeben. Überschreitet die Istdrehzahl diese Maximaldrehzahl wird die Kraftstoffzufuhr zur Brennkraftmaschine abgeschaltet, bis die Motordrehzahl wieder unter die Maximaldrehzahl absinkt. Ein erhöhter Raildruck kann sich daher nicht negativ auswirken, ungewollte Betriebssituationen in dieser Betriebsphase sind wirksam vermieden. In einem ergänzenden Ausführungsbeispiel wird eine Maximaldrehzahl nicht nur im Betriebszustand Leerlauf, d.h. bei losgelassenem Fahrpedal, vorgegeben, sondern im gesamten Fahrpedalstellungsbereich. Dabei ist eine Kennlinie abgelegt, in der die Maximaldrehzahl abhängig vom Betätigungsgrad des Fahrpedals ausgelesen wird. Überschreitet die Istdrehzahl die vom Betätigungsgrad abhängige Maximaldrehzahl, wird die Kraftstoffzufuhr wie oben dargestellt abgeschaltet.

Alternativ wird in wenigstens einem Betriebszustand bei Schichtbetrieb, zumindest, wenn sich das Fahrpedal in Leerlaufstellung befindet, auf stöchiometrischen Betrieb umgeschaltet (λ = 1). In diesem Betriebszustand wird dann der aus dem eingangs genannten Stand der Technik bekannte Momentenvergleich durchgeführt. Die Kraftstoffmasse muß nicht berücksichtigt werden, so daß mögliche Fehlerzustände erkannt und ungewollte Betriebssituationen in diesem Betriebszustand wirksam vermieden werden. Anstelle einer Momentenüberwachung wird eine entsprechende Überwachung der Leistung der Brennkraftmaschine durchgeführt.

Ferner können diese beiden Maßnahmen kombiniert werden. Dabei wird bei Schichtbetrieb zunächst der Maximaldrehzahlvergleich durchgeführt. In Betriebszuständen, in denen eine Kraftstoffabschaltung oberhalb der vorgegebenen Motordrehzahl nicht durchgeführt wird, beispielsweise in Betriebszuständen, in denen die Motordrehzahl aufgrund eines heißen Katalysators überschritten werden muß oder aus Komfortgründen, wie beispielsweise im ersten Gang, nicht durchgeführt wird, wird auf λ=1-Betrieb umgeschaltet. In diesen speziellen Betriebssituationen wird dann der oben genannte Momenten- oder Leistungsvergleich zur Fehlerüberwachung eingesetzt.

Ergebnis ist somit eine zufriedenstellende Überwachung einer Brennkraftmaschine mit Benzindirekteinspritzung, wobei im Homogenbetrieb die aus dem Stand der Technik bekannte Momenten- bzw. Leistungsüberwachung durchgeführt wird.

Ein bevorzugtes Ausführungsbeispiel für eine Brennkraftmaschine mit Benzindirekteinspritzung ist anhand des Flußdiagramms in Figur 2 ein Rechnerprogramm skizziert. Ein entsprechendes Programm ergibt sich bei der Anwendung der beschriebenen Lösung bei Saugrohreinspritzern.

Das Programm wird in vorgegebenen Zeitintervallen gestartet. Im ersten Schritt 100 werden die notwendigen Betriebsgrößen wie beispielsweise Betätigungsgrad β, Motordrehzahl NMOT, Getriebeübersetzung IGES und ggf. Katalysatortemperatur TKAT eingelesen. Im darauffolgenden Schritt 102 wird durch Vergleich des Betätigungsgrades mit einem Grenzwert überprüft, ob sich das Fahrpedal in Leerlaufstellung (LL) befindet. Ist dies nicht der Fall, wird das Programm beendet und zum nächsten Zeitpunkt eingeleitet.

Ist dies der Fall, so wird gemäß Schritt 104 überprüft, ob eine Kraftstoffabschaltung oberhalb der bei Leerlaufstellung des Fahrpedals vorgegebenen Maximaldrehzahl nicht durchgeführt werden würde. Dies wird z.B. anhand der Getriebeübersetzung und/oder der Katalysatortemperatur ermittelt. Ist die Katalysatortemperatur hoch und/oder weist die Getriebeübersetzung auf einen eingelegten ersten Gang hin, wird die Abschaltung nicht durchgeführt. In diesem Fall wird gemäß Schritt 106 auf stöchiometrischen Betrieb (λ=1-Betrieb) umgeschaltet bzw. der bereits eingeleitete stöchiometrische Betrieb weitergeführt. Ferner wird zumindest für Motordrehzahl oberhalb des Leerlaufbereichs die Frischluftzufuhr begrenzt, inden die Drosselklappe entsprechend gesteuert wird. Dadurch wird eine Einstellung der Drosselklappe und damit der Frischluftzufuhr sichergestellt, die zu einem Leerlaufmoment führt. Kann dies in fehlerhafter Weise nicht erfolgen oder wurde der stöchiometrische Betrieb nicht oder nicht vollständig eingeleitet, wird ein wie nachfolgend beschrieben ein Fehler erkannt. Anstelle einer nahezu stöchiometrischen Einstellung kann auch eine fette Einstellung des Gemischs erfolgen. Daraufhin wird im Schritt 108 wie bekannt auf der Basis des Betätigungsgrades des Fahrpedals sowie ggf. weiterer Betriebsgrößen das zulässige Drehmoment MZUL sowie auf der Basis der Luftmasse und weiteren Betriebsgrößen das aktuelle Istmoment MIST bestimmt. Im nächsten Schritt 110 wird das Istmoment mit dem maximal zulässigen Moment verglichen. Überschreitet das Istmoment das maximal zulässige Moment, wird gemäß Schritt 112 eine Fehlerreaktion eingeleitet, beispielsweise die Kraftstoffzufuhr abgeschaltet und/oder die elektrisch steuerbare Drosselklappe stromlos geschaltet. Diese wird dann durch eine Rückstelleinrichtung in ihre Ruheposition zurückgeführt. Überschreitet das Istmoment das maximal zulässige Moment nicht, wird das Programm wie nach Schritt 112 beendet und zum nächsten Zeitpunkt erneut durchgeführt.

Hat Schritt 104 ergeben, daß die Abschaltung der Kraftstoffzufuhr oberhalb der Grenzdrehzahl durchgeführt werden würde, so wird im Schritt 114 die aktuelle Motordrehzahl NMOT mit dem vorgegebenen Grenzwert N0 verglichen. Überschreitet die Motordrehzahl diesen Grenzwert, wird gemäß Schritt 116 die Kraftstoffzufuhr abgeschaltet. Ferner wird wie oben beschrieben die Frischluftzufuhr begrenzt. Danach das Programm wie im Falle einer Nein-Antwort im Schritt 104 beendet oder mit Schritt 110 fortgeführt.

In einem anderen Ausführungsbeispiel wird im Schritt 106 nicht λ=1-Betrieb, sondern ein Betrieb mit einem anderen vorgegebenen λ-Wert durchgeführt, wobei bei der Istmomentenberechnung die Abweichung des λ-Werts von 1 berücksichtigt wird.

Im Homogenbetrieb, in dem die Kraftstoffmasse während der Ansaugphase eingespritzt wird, wird die Funktionsweise wie bekannt im Rahmen des Momenten- oder Leistungsvergleichs überprüft, so daß das in Figur 2 dargestellte Programm nur bei Betrieb im Schichtbetrieb, d.h. bei Einspritzung in die Verdichtungsphase durchlaufen wird.

Das in Figur 2 beschriebene Ausführungsbeispiel ist in Figur 3 anhand einer beispielhaften Betriebssituation mit Hilfe von Zeitdiagrammen verdeutlicht. Figur 3a zeigt dabei den Verlauf des Betätigungsgrades β über der Zeit, Figur 3b den der Motordrehzahl NMOT bzw. des Grenzwertes N0 der Motordrehzahl, Figur 3c den Verlauf des maximal zulässigen Moments MZUL sowie des Istmoments MIST. In Figur 3d ist der Betriebszustand Abschalten der Kraftstoffzufuhr anhand eines zweiwertigen Signals über der Zeit dargestellt.

Zunächst sei das Fahrpedal betätigt. Bis zum Zeitpunkt T0 (vgl. Figur 3a) läßt der Fahrer das Pedal los, so daß ab dem Zeitpunkt T0 für die restliche Zeit des dargestellten Betriebszustandes das Fahrpedal sich in Leerlaufstellung befindet. Die Brennkraftmaschine wird im Schichtbetrieb betrieben. In Figur 3b ist dargestellt, wie sich die Motordrehzahl NMOT (durchgezogene Linie) entsprechend der Fahrervorgabe (vgl. Figur 3a) verändert. Zum Zeitpunkt T0 ist die Leerlaufdrehzahl erreicht. Es wird die Grenzdrehzahl N0 (gestrichelte Linie) vorgegeben. Zum Zeitpunkt T1 überschreitet die Motordrehzahl den Grenzwert (vgl. Figur 3b), zum Zeitpunkt T2 wird der Grenzwert wieder unterschritten. Daher wird zwischen den Zeitpunkten T1 und T2 gemäß Figur 3d die Kraftstoffzufuhr abgeschaltet. In Figur 3c ist der Verlauf des maximal zulässigen Moments (gestrichelte Linie) und des aktuellen Istmoments (durchgezogene Linie) dargestellt. Vor dem Zeitpunkt T0 verläuft das Istmoment und das maximal zulässige Moment im wesentlichen entsprechend der Fahrervorgabe β. Ab dem Zeitpunkt T0 wird das für den Leerlaufzustand ein maximal zulässiges Moment vorgegeben. Zu den Zeitpunkten T1 und T2 wird die Überprüfung anhand des Motordrehzahlverlaufes durchgeführt. Nach dem Zeitpunkt T2 wird auf stöchiometrischen Betrieb umgeschaltet. Dies bedeutet, daß in diesem Fall die Überwachung auf der Basis der Momentensignale stattfindet. Überschreitet das Istmoment also zum Zeitpunkt T3 das maximal zulässige Moment und unterschreitet es dieses Moment zum Zeitpunkt T4, so wird zwischen den Zeitpunkten T3 und T4 die Kraftstoffzufuhr abgeschaltet (vgl. Figur 3d). Zur Verdeutlichung ist der Motordrehzahlverlauf und der Istmomentenverlauf deutlich voneinander getrennt aufgezeichnet. In der zweiten Betriebsphase führt daher ein Überschreiten der Grenzdrehzahl durch die Motordrehzahl nicht zu einer Kraftstoffabschaltung, sondern lediglich die Überschreitung des maximal zulässigen Moments durch das Istmoment zum Zeitpunkt T3.

## Patentansprüche

1. Verfahren zum Betreiben und zur Überwachung einer Brennkraftmaschine, die in wenigstens einem Betriebsbereich mit einem mageren Luft-/Kraftstoffverhältnis betrieben wird, wobei wenigstens eine den Fahrpedalbetätigungsgrad repräsentierende Größe und eine die Motordrehzahl repräsentierende Größe erfasst wird, **dadurch gekennzeichnet, dass** in wenigstens einem Betriebszustand in dem Betriebsbereich, in dem die Brennkraftmaschine mit magerem Luft-/Kraftstoffverhältnis betrieben wird, ein Betrieb der Brennkraftmaschine nur mit einem näherungsweise stöchiometrischen oder fetten Luft-/Kraftstoffverhältnis und/oder mit begrenzter Luftzufuhr zulässig ist und eine Überwachung des Betriebs der Brennkraftmaschine auf der Basis wenigstens einer Betriebsgröße der Brennkraftmaschine durchgeführt wird, wenn ein solcher Betrieb der Brennkraftmaschine erfolgt.

2. Verfahren nach Anspruch 1, **dadurch gekennzeichnet, daß** beim Betrieb mit einem näherungsweisen stöchiometrischen oder fetten Luft-/Kraftstoffverhältnis die Luftzufuhr so eingestellt wird, daß sich ein Drehmoment oder eine Leistung im Bereich des Leerlaufwerts sich ergibt.

3. Verfahren nach Anspruch 1, **dadurch gekennzeichnet, daß** beim Betrieb mit begrenzter Luftzufuhr und abgeschalteter Kraftstoffzufuhr die Luftzufuhr derart eingestellt wird, daß sich ein Motormoment bzw. eine Motorleistung im Bereich des Leerlaufwerts ergeben würde, wenn eine zur Luftzufuhr in etwa stöchiometrische Kraftstoffmenge eingespritzt würde.

4. Verfahren nach einem der vorhergehenden Ansprüche, **dadurch gekennzeichnet, daß** der wenigstens eine Betriebszustand abhängig von Fahrpedalbetätigungsgrad und Motordrehzahl bestimmt wird, insbesondere dann vorliegt, wenn bei einem Fahrpedalbetätigungsgrad unterhalb eines vorgegebenen Schwellenwerts, vorzugsweise nahe der Leerlaufstellung, eine Motordrehzahl oberhalb eines vorgegebenen Schwellenwerts vorliegt.

5. Verfahren nach einem der vorhergehenden Ansprüche, **dadurch gekennzeichnet, daß** in dem wenigstens einen Betriebszustand ein maximal zulässiges Drehmoment oder eine maximal zulässige Leistung berechnet wird, dieser Wert mit einem Vergleichswert verglichen wird und ein Fehler erkannt wird, wenn der Vergleichswert den zulässigen Wert überschreitet.

6. Verfahren nach Anspruch 5, **dadurch gekennzeichnet, daß** der Vergleichswert aus wenigstens einem die aktuelle Luftzufuhr repräsentierenden Signal berechnet wird.

7. Verfahren nach Anspruch 5, **dadurch gekennzeichnet, daß** bei erkanntem Fehler die Stromzufuhr zu einer elektrisch betätigten Drosselklappe unterbrochen wird und/oder die Kraftstoffzufuhr unterbrochen wird.

8. Vorrichtung zum Betreiben und zur Überwachung einer Brennkraftmaschine, die in wenigstens einem Betriebsbereich mit einem mageren Luft-/Kraftstoffverhältnis betrieben wird, mit einer Steuereinheit, die wenigstens eine den Fahrpedalbetätigungsgrad repräsentierende Größe und eine die Motordrehzahl repräsentierende Größe erfaßt, **dadurch gekennzeichnet, daß** in wenigstens einem Betriebszustand in dem Betriebsbereich, in dem die Brennkraftmaschine mit magerem Luft-/Kraftstoffverhältnis betrieben wird, ein Betrieb der Brennkraftmaschine nur mit einem näherungsweise stöchiometrischen oder fetten Luft-/Kraftstoffverhältnis und/oder mit begrenzter Luftzufuhr zulässig ist und die Steuereinheit Mittel zur Überwachung des Betriebs der Brennkraftmaschine auf der Basis wenigstens einer Betriebsgröße der Brennkraftmaschine aufweist, die die Überwachung durchführen, wenn ein solcher Betrieb der Brennkraftmaschine erfolgt.

## Claims

1. Method of operating and monitoring an internal combustion engine, which is operated with a lean air/fuel ratio in at least one operating range, at least one variable representing the degree of actuation of the accelerator pedal and one variable representing the engine speed being detected, **characterized in that**, in at least one operating state in the operating range in which the internal combustion engine is operated with a lean air/fuel ratio, operation of the internal combustion engine is only permissible with an approximately stoichiometric or rich air/fuel ratio and/or with a limited air supply and monitoring of the operation of the internal combustion engine is carried out on the basis of at least one operating variable of the internal combustion engine if such operation of the internal combustion engine takes place.

2. Method according to Claim 1, **characterized in that** the air supply is adjusted in such a way during operation with an approximately stoichiometric or rich air/fuel ratio that a torque or power in the region of the idling value is obtained.

3. Method according to Claim 1, **characterized in that**, during operation with a limited air supply and the fuel supply cut off, the air supply is adjusted in such a way that an engine torque or engine power in the region of the idling value would be obtained if a fuel quantity that was approximately stoichiometric in relation to the air supply were injected.

4. Method according to one of the preceding claims, **characterized in that** the at least one operating state is determined as a function of the degree of actuation of the accelerator pedal and the engine speed, and is present, in particular, when an engine speed above a specified threshold value is present at a degree of actuation of the accelerator pedal below a specified threshold value, preferably close to the idling position.

5. Method according to one of the preceding claims, **characterized in that** a maximum permissible torque or a maximum permissible power is calculated in the at least one operating state, this value is compared with a comparison value and a fault is · detected if the comparison value exceeds the permissible value.

6. Method according to Claim 5, **characterized in that** the comparison value is calculated from at least one signal representing the current air supply.

7. Method according to Claim 5, **characterized in that**, when a fault is detected, the power supply to an electrically actuated throttle valve is interrupted and/or the fuel supply is interrupted.

8. Apparatus for operating and monitoring an internal combustion engine, which is operated with a lean air/fuel ratio in at least one operating range, with a control unit which detects at least one variable representing the degree of actuation of the accelerator pedal and one variable representing the engine speed, **characterized in that**, in at least one operating state in the operating range in which the internal combustion engine is operated with a lean air/fuel ratio, operation of the internal combustion engine is only permissible with an approximately stoichiometric or rich air/fuel ratio and/or with a limited air supply and the control unit has means for monitoring the operation of the internal combustion engine on the basis of at least one operating variable of the internal combustion engine, which carry out monitoring if such operation of the internal combustion engine takes place.

## Revendications

1. Procédé pour faire fonctionner et surveiller un moteur à combustion interne qui, au moins dans une plage de fonctionnement, fonctionne avec un taux maigre du mélange air/carburant, en saisissant au moins une grandeur représentant le degré d'enfoncement de la pédale d'accélération et au moins une grandeur représentant la vitesse de rotation du moteur,
**caractérisé en ce que**
dans au moins un état de fonctionnement situé dans la plage où le moteur est alimenté par un mélange maigre, le fonctionnement n'est admissible qu'avec un taux maigre, à peu près égal à la valeur stoechiométrique, ou avec un taux gras du mélange air/carburant et/ou avec une amenée d'air limitée, et on effectue une surveillance du fonctionnement du moteur basée sur au moins une grandeur de fonctionnement de celui-ci, quand un tel fonctionnement se produit.

2. Procédé selon la revendication 1,
**caractérisé en ce qu'**
en fonctionnement avec un taux de mélange air/carburant à peu près égal à la valeur stoechiométrique, ou gras, l'amenée d'air est réglée de manière à obtenir un couple ou une puissance située dans la zone de la valeur correspondant au ralenti.

3. Procédé selon la revendication 1,
**caractérisé en ce qu'**
en fonctionnement avec une amenée d'air limitée et coupure de l'arrivée du combustible, l'amenée d'air est réglée de manière que l'on obtiendrait un couple ou une puissance du moteur dans la zone de la valeur de ralenti, si on injectait du carburant en rapport sensiblement stoechiométrique avec l'amenée d'air.

4. Procédé selon l'une des revendications précédentes,
**caractérisé en ce que**
l'état de fonctionnement au moins unique est défini en fonction du degré d'enfoncement de la pédale d'accélérateur et de la vitesse du moteur, et se présente en particulier quand, la pédale étant enfoncée en dessous d'une valeur de seuil, proche de préférence de la position de ralenti, la vitesse du moteur se situe au-dessus d'une valeur de seuil donnée.

5. Procédé selon une des revendications précédentes,
**caractérisé en ce que**
dans l'état de fonctionnement au moins unique, on calcule un couple maximal admissible ou une puissance maximale admissible, on compare cette valeur à une valeur de comparaison et on reconnaît une erreur si la valeur de comparaison dépasse la valeur admissible.

6. Procédé selon la revendication 5,
**caractérisé en ce que**
la valeur de comparaison est calculée à partir d'un signal représentant l'amenée actuelle d'air.

7. Procédé selon la revendication 5,
**caractérisé en ce que**
quand une erreur est reconnue, l'amenée du courant à un clapet d'étranglement à commande électrique est coupée et/ou l'amenée de carburant est interrompue.

8. Dispositif pour faire fonctionner et surveiller un moteur à combustion interne, qui fonctionne dans au moins une plage avec un taux maigre du mélange air/carburant, en utilisant une unité de commande qui saisit au moins une grandeur représentant le degré d'enfoncement de la pédale d'accélérateur et une grandeur représentant la vitesse de rotation du moteur,
**caractérisé en ce que**
dans au moins un état de fonctionnement situé dans la plage où le moteur est alimenté par un mélange maigre, le fonctionnement n'est admissible qu'avec un taux à peu près égal à la valeur stoechiométrique, ou avec un taux gras de mélange air/carburant et/ou avec une amenée d'air limitée, et l'unité de commande comporte des moyens pour exercer une surveillance du fonctionnement du moteur basée sur au moins une grandeur de fonctionnement du moteur, ces moyens effectuant la surveillance quand un tel fonctionnement se produit.
